# EUROPÄISCHE PATENTSCHRIFT

(11) **EP 3 317 196 B1**
(45) Veröffentlichungstag und Bekanntmachung des Hinweises auf die Patenterteilung: **25.12.2019**
(21) Anmeldenummer: 16741541.3
(22) Anmeldetag: 29.06.2016
(51) Int. Cl.: B65D 21/02

(54) **STAPELBEHÄLTER**
STACK CONTAINER
CONTENEUR EMPILABLE

(30) Priorität: 03.07.2015 DE 102015110789
(43) Veröffentlichungstag der Anmeldung: 09.05.2018
(73) Patentinhaber: Georg Utz Holding AG, 5620 Bremgarten (CH)
(72) Erfinder: RITZBERGER, Axel, 8852 Altendorf (CH)
(74) Vertreter: Schneiders & Behrendt PartmbB Rechtsanwälte - Patentanwälte
(86) Internationale Anmeldenummer: PCT/EP2016/065120
(87) Internationale Veröffentlichungsnummer: WO 2017/005571

(56) Entgegenhaltungen:
- EP-A1- 2 664 556
- DE-A1- 4 137 941
- DE-U1- 7 807 870

## Beschreibung

Die Erfindung betrifft einen Stapel-Behälter zum Transport und Lagern von Gegenständen bestehend aus einem rechteckigen Boden mit von den Bodenrändern vertikal aufsteigenden Seitenwänden, wobei die Oberkante der Seitenwände nach außen kragend als Auflagefläche für den den Boden umschließenden ebenfalls nach außen kragenden Rand eines zweiten baugleichen Behälters ausgebildet ist, wobei die Oberseite der Oberkante der Seitenwände und die Unterseite des den Boden umschließenden Randes komplementär zueinander geformt sind.

Derartige Stapel- Behälter sind an sich bekannt. So zum Beispiel aus der DE 78 07 870 U1 und der EP 2 664 556 A1, die einen Stapelbehälter gemäß dem Oberbegriff des Anspruchs 1 offenbart. Bei diesen vorbekannten Behältern sind die miteinander zusammenwirkenden Auflageflächen, der obere Rand der Seitenwände einerseits und der untere, den Boden umschließende Rand horizontal ausgebildet, also im rechten Winkel von der Seitenwand abstehend. Eine derartige Ausgestaltung hat jedoch den Nachteil, dass sich bei übereinander gestapelten Behältern beispielsweise Regenwasser zwischen den Behältern ansammeln kann und in den jeweiligen darunter befindlichen Behälter hineinfließen kann.

Darüber hinaus ist auch die Reinigung derartiger Behälter nicht ganz einfach.

Schließlich ist auch die Stapelbarkeit insofern beeinträchtigt, als sich auf den horizontal verlaufenden flanschartigen Kanten Schmutzpartikel oder ähnliches ansammeln kann, so dass ein vollflächiges Aufliegen der Behälter übereinander nicht gewährleistet ist.

Der Erfindung liegt daher die Aufgabe zugrunde, einen Stapelbehälter der eingangs genannten Art so auszubilden, dass diese Nachteile vermindert werden.

Die Erfindung löst diese Aufgabe gemäß dem kennzeichnenden Teil des Anspruchs 1 dadurch, dass im Verlauf des Behälterumfangs Teilflächen der Oberkante bzw. des Randes in ihrem Neigungswinkel unterschiedlich ausgebildet sind, derart, dass auch die Eckbereiche des den Boden umschließenden Randes zwischen jeweils zwei aneinander stoßenden Seitenwänden horizontal ausgebildet sind, während zwischen den Eckbereichen die Oberkante bzw. der Rand zumindest stückweise vom Niveau der horizontalen Eckbereichsebene nach außen und unten schräg geneigt ausgebildet sind.

Somit sind die horizontalen Eckbereiche die Bereiche, die die Auflast des Behälters bzw. der Behälter, der/die übereinander gestapelt sind, aufnehmen. Die dazwischen angeordneten, um den Umfang des Behälters verteilten schräg nach unten geneigten Bereiche lassen Regenwasser oder auch Waschwasser wie bei einem Hausdach nach unten außen abfließen, so dass keine Gefahr besteht, dass dieses Wasser in die Behälter eindringen kann. Ein weiterer Vorteil dieser schräg geneigten Bereiche ist darin zu sehen, dass Verschmutzungen und Fremdkörper auf der schrägen Fläche weniger Halt haben und diese Flächen daher besser sauber zu halten sind.

Ein weiterer Vorteil der Behälterausgestaltung liegt darin, dass durch die unterschiedliche Neigungsverteilung um den Umfang des Behälters herum beim Aufeinandersetzen zweier gleichartiger Behälter eine gewisse Formschlüssigkeit und ein Selbstzentrierungseffekt gegeben sind.

Gemäß Anspruch 2 ist vorgesehen, dass der Übergangsbereich zwischen den horizontalen Eckbereichen und den geneigt ausgebildeten Teilstücken in vertikaler Projektion von oben dreieckförmig schräg verlaufend ausgebildet ist.

D.h., dass der horizontale Eckbereich nicht abrupt in den schräg geneigten Randbereich übergeht, sondern im Hinblick auf die bessere Waschbarkeit und Handhabbarkeit harmonisch ineinander übergeht.

Obwohl die schräg nach außen und unten geneigten Randbereiche von der Behälterseitenwand nach außen durchgehend schräg ausgebildet sein können, ist alternativ gemäß Anspruch 3 vorgesehen, dass die nach außen geneigt verlaufenden Teilstücke in ihrem Außenrandbereich in einen schmalen horizontalen Streifen übergehen. Dieser schmale Randstreifen trägt zur Stabilität der Behälterkonstruktion bei.

Gemäß Anspruch 4 ist vorgesehen, dass die Oberkante der Seitenwände flanschartig vollflächig ausgebildet ist, damit auftreffendes Wasser oder Verschmutzungen an diesen Flächen ablaufen können. Demgegenüber braucht die komplementäre Auflage im Bodenbereich nicht unbedingt vollflächig ausgebildet zu sein, insbesondere nicht im Bereich der Ecken, wodurch eine Materialersparnis gegeben ist.

Zur Verstärkung des Behälters sieht Anspruch 5 vor, dass die Seitenwände auf ihrer Außenseite unterhalb der nach außen kragenden Oberkante durch horizontale und vertikale Rippen verstärkt sind, wobei diese Rippen auch im Bereich der Unterkante vorhanden sein können.

Die erfindungsgemäßen Stapelbehälter werden vorteilhafterweise gemäß Anspruch 6 aus Kunststoff im Spritzgießverfahren hergestellt.

Die Erfindung wird im Folgenden anhand von Zeichnungen dargestellt und erläutert.

Es zeigen:
- Fig. 1:: den Ausschnitt eines Stapel-Behälters in perspektivischer Darstellung;
- Fig. 2:: den oberen Eckbereich eines Behälters gemäß Fig. 1;
- Fig. 3:: den bodenseitigen Eckbereich eines Behälters gemäß Fig. 1;
- Fig. 4:: zwei übereinander gestapelte Behälter gemäß Fig. 1 als Ausschnitt

In der Figur 1 ist ein Stapel-Behälter dargestellt und allgemein mit dem Bezugszeichen 1 versehen. Er besteht aus einem Boden 2 und von dem Boden 2 aufsteigenden Seitenwänden 3. Die Seitenwände 3 weisen eine Oberkante 4 auf, die mit ihrer nach außen kragenden Auflagefläche für einen auf den Behälter 1 aufgesetzten, baugleichen Behälter 1 vorgesehen ist.

Wie deutlich aus der Figur 2 hervorgeht, ist die Oberkante im Eckbereich zwischen zwei aneinander stoßenden Seitenwänden 3 als horizontale Fläche 5 ausgebildet. Die sich an die horizontale Auflagefläche 5 seitlich anschließenden Randbereiche weisen einen nach außen und unten schräg geneigten Verlauf auf und sind mit dem Bezugszeichen 6 versehen.

Der Übergang zwischen der horizontalen Auflagefläche 5 und der schräg geneigten Teilfläche 6 wird durch eine sowohl in Umfangsrichtung als auch senkrecht dazu schräg geneigte in etwa dreieckförmige Fläche 7 gebildet.

Wie aus Figur 3 hervorgeht, in der der Behälter um 180° gedreht dargestellt ist, sind die Verläufe des Eckbereichs und der sich daran seitlich anschließenden Randbereiche komplementär zur Oberkante ausgebildet, wobei der Eckbereich 5' hier allerdings nicht vollflächig ausgebildet ist sondern nach unten offen, wobei zur Verstärkung dieses Bereichs eine stegartige Rippe 8 vorgesehen ist. Die zum oberen Rand komplementären Bereiche sind hier mit den Bezugszeichen 6', 7' bezeichnet.

In der Figur 4 ist die Situation dargestellt, dass zwei baugleiche Behälter 1 aufeinander gesetzt sind, wobei der komplementäre Verlauf von Oberkante des unteren Behälters 1 und der Unterkante des oberen Behälters 1 exakt aufeinander abgestimmt ist.

Wie insbesondere aus Figur 1 hervorgeht, sind die Seitenwände 3 durch vertikale Rippen 9 und horizontale Rippen 10 verstärkt.

## Patentansprüche

1. Stapelbehälter (1) zum Transport und Lagern von Gegenständen bestehend aus einem rechteckigen Boden (2) mit von den Bodenrändern vertikal aufsteigenden Seitenwänden (3), wobei die Oberkante (4) der Seitenwände (3) nach außen kragend als Auflagefläche für den den Boden (2) umschließenden ebenfalls nach außen kragenden Rand eines zweiten baugleichen Behälters (1) ausgebildet ist, wobei die Oberseite der Oberkante (4) der Seitenwände und die Unterseite des den Boden (2) umschließenden Randes komplementär zueinander geformt sind, wobei die Eckbereiche (5) der Oberkante (4) zwischen zwei aneinander stoßenden Seitenwänden (3) horizontal ausgebildet sind, dadurch gekennzeichet, dass im Verlauf des Behälterumfangs Teilflächen der Oberkante (4) bzw. des Randes in ihrem Neigungswinkel unterschiedlich ausgebildet sind, derart, dass die Eckbereiche (5') des den Boden umschließenden Randes zwischen jeweils zwei aneinander stoßenden Seitenwänden (3) horizontal ausgebildet sind, während zwischen den Eckbereichen (5, 5') die Oberkante (4) bzw. der Rand zumindest stückweise (6, 6') vom Niveau der horizontalen Eckbereichsebene nach außen und unten schräg geneigt ausgebildet sind.

2. Stapelbehälter nach Anspruch 1, **dadurch gekennzeichnet, dass** der Übergangsbereich (7, 7') zwischen den horizontalen Eckbereichen (5, 5') und den geneigt ausgebildeten Teilstücken (6, 6') in vertikaler Projektion von oben dreieckförmig schräg verlaufend ausgebildet ist.

3. Stapelbehälter nach einem der Ansprüche 1 oder 2, **dadurch gekennzeichnet, dass** die nach außen geneigt verlaufenden Teilstücke (6, 6') der einander komplementären Auflageflächen in ihrem Außenrandbereich in einen horizontalen Verlauf übergehen.

4. Stapelbehälter nach einem der Ansprüche 1 bis 3, **dadurch gekennzeichnet, dass** die Oberkante (4) der Seitenwände (3) vollflächig flanschartig ausgebildet sind.

5. Stapelbehälter nach einem der Ansprüche 1 bis 4, **dadurch gekennzeichnet, dass** die Seitenwände (3) auf ihrer Außenseite unterhalb der nach außen kragenden Oberkante (4) durch horizontale und vertikale Rippen (9, 10) verstärkt sind.

6. Stapelbehälter nach einem der Ansprüche 1 bis 5, **dadurch gekennzeichnet, dass** er aus Kunststoff spritzgegossen ist.

## Claims

1. Stack container (1) for transporting and storing objects, said container consisting of a rectangular base (2) with side walls (3) rising vertically from the bottom edges, with the top edge (4) of the side walls (3) being designed to be cantilevered outwards as a support surface for the rim of a second identically constructed container (1) which is also cantilevered outwards and surrounds the base (2), whereby the upper side of the top edge (4) of the side walls and the under side of the rim surrounding the base (2) are formed complementary to one another, whereby the corner areas (5) of the top edge (4) between two adjacent side walls (3) are formed horizontally,
**characterized in that**
over the extension of the container circumference, partial surfaces of the top edge (4) and the rim are designed differently in their angle of inclination, such that the corner areas (5')and the rim surrounding the base are formed horizontally between two adjacent side walls (3) each, whereas between the corner areas (5, 5') the top edge (4) and the rim are designed at least in parts (6, 6') such that they are obliquely inclined outward and downward at an angle from the level of the horizontal corner area.

2. Stack container according to claim 1, **characterized in that** the transitional area (7, 7') between the horizontal corner areas (5, 5') and the inclined partial sections (6, 6') shall, in vertical projection from above, be formed in a triangular, obliquely extending pattern.

3. Stack container according to one of claims 1 or 2, **characterized in that** the outwardly inclined portions (6, 6') of the supporting surfaces complementary with each other merge into a horizontal configuration in their outer edge area.

4. Stack container according to any one of claims 1 to 3, **characterized in that** the top edge (4) of the side walls (3) has a full-faced flange-like configuration.

5. Stack container according to any one of claims 1 to 4, **characterized in that** the side walls (3) are reinforced on their outer side by horizontal and vertical ribs (9, 10) arranged below the outwardly projecting top edge (4).

6. Stack container according to any one of claims 1 to 5, **characterized in that** the container is made of plastic material by injection molding.

## Revendications

1. Conteneur empilable (1) destiné au transport et à l'entreposage d'objets, composé d'un fond rectangulaire (2) et de parois latérales (3) verticales s'étendant vers le haut à partir des bords de fond,
dans lequel le bord supérieur (4) des parois latérales (3) est conçu de manière à faire saillie vers l'extérieur en tant que surface d'appui pour le bord d'un deuxième conteneur (1) de construction identique, bord qui fait lui aussi saillie vers l'extérieur et qui entoure le fond (2), la face supérieure du bord supérieur (4) des parois latérales et la face inférieure du bord entourant le fond (2) présentant une conformation réciproque, les régions angulaires (5) du bord supérieur (4) étant conçus de manière horizontale entre deux parois latérales (3) en butée l'une contre l'autre,
**caractérisé en ce que**,
le long du périmètre du conteneur, des parties de surface du bord supérieur (4) ou du bord sont réalisées avec une inclinaison différente, de sorte que les régions angulaires (5') du bord entourant le fond soient conçues de manière horizontale entre à chaque fois deux parois latérales (3) en butée l'une contre l'autre, tandis qu'entre les régions angulaires (5, 5'), le bord supérieur (4) ou le bord soient, au moins par parties (6, 6'), inclinés transversalement vers l'extérieur et vers le bas par rapport au niveau du plan des régions angulaires horizontal.

2. Conteneur empilable selon la revendication 1, **caractérisé en ce que** la région intermédiaire (7, 7') entre les régions angulaires (5, 5') horizontales et les parties (6, 6') conçues de manière inclinée est conçue avec une forme triangulaire vue en projection par le dessus et en plan incliné.

3. Conteneur empilable selon l'une quelconque des revendications 1 ou 2, **caractérisé en ce que** les parties (6, 6'), s'étendant de manière inclinée vers l'extérieur, des surfaces d'appui complémentaires l'une de l'autre, prennent une allure horizontale au niveau de leur région de bord extérieur.

4. Conteneur empilable selon l'une quelconque des revendications 1 à 3, **caractérisé en ce que** le bord supérieur (4) des parois latérales (3) est réalisé sous forme de bride sur toute sa surface.

5. Conteneur empilable selon l'une quelconque des revendications 1 à 4, **caractérisé en ce que** la face externe des parois latérales (3) située sous le bord supérieur (4) saillant vers l'extérieur est renforcée par des nervures horizontales et verticales (9, 10).

6. Conteneur empilable selon l'une quelconque des revendications 1 à 5, **caractérisé en ce qu'**il est réalisé en matière plastique moulée par injection.
